# FASCICULE DE BREVET EUROPEEN

(11) **EP 1 550 837 B1**
(45) Date de publication et mention de la délivrance du brevet: **18.04.2007**
(21) Numéro de dépôt: 04292854.9
(22) Date de dépôt: 02.12.2004
(51) Int. Cl.: F42B 10/14, F42B 10/64

(54) **Dispositif de déploiement et d'entrainement de gouvernes d'un projectile**
Vorrichtung zur Entfaltung und Steuerung der Steuerflächen eines Projektils
Device for the deployment and the control of the control vanes of a projectile

(30) Priorité: 31.12.2003 FR 0315601
(43) Date de publication de la demande: 06.07.2005
(73) Titulaire: NEXTER Munitions, 78000 Versailles (FR)
(72) Inventeur: Dion, Dominique, 18000 Bourges (FR); Dodu, René, 18000 Bourges (FR)
(74) Mandataire: Célanie, Christian

(56) Documents cités:
- WO-A-02/18867
- WO-A-20/04104510
- US-A- 6 073 880
- US-B1- 6 446 906

## Description

Le secteur technique de la présente invention est celui des dispositifs de déploiement et d'entraînement d'ailettes de projectiles, et plus particulièrement pour des gouvernes, c'est à dire des ailettes pouvant pivoter, lorsqu'elles sont en position déployée, sous l'action d'un moteur de pilotage.

Les gouvernes jouent un rôle de pilotage du projectile mais peuvent également avoir un rôle de stabilisation, analogue à celui des gouvernes d'avion, en étant commandées en rotation par un moteur piloté par un système électronique. Le pilotage du projectile permet de corriger sa trajectoire en vol afin de rectifier d'éventuelles erreurs de pointage ou de l'orienter vers une cible après détection de cette dernière.

De telles gouvernes ont pour principal inconvénient de devoir posséder, pour être efficaces, des dimensions importantes (la longueur de la gouverne est habituellement de l'ordre du calibre), ce qui rend impossible le tir du projectile à partir d'une arme au calibre. Ainsi, depuis de nombreuses années on a développé différents mécanismes de déploiement d'ailettes et de gouvernes, le projectile qui le porte pouvant être un missile, une roquette, ou encore un sous projectile porté par un projectile cargo de gros calibre gyrostabilisé. Ces mécanismes demeurent cependant encombrant et lourds, ce qui a pour conséquence de diminuer la charge utile du projectile.

On cherche donc à équiper les projectiles de dispositifs de déploiement et d'orientation de gouvernes

Ainsi le brevet US 6 446 906 (qui forme la base pour le préambule de la revendication 1) décrit un dispositif de déblocage et d'orientation de gouvernes, dont l'orientation des gouvernes est assurée par deux moteurs agissant chacun sur une paire de gouvernes.

Une telle solution présente cependant un inconvénient certain. En effet, la libération des gouvernes est réalisée par un dispositif pyrotechnique, ce qui représente d'une part un encombrement supplémentaire, réduisant ainsi la charge utile transportable par le projectile, et d'autre part un risque de déploiement accidentel des gouvernes, notamment lors des phases de manutention des projectiles.

Le brevet US 6 186 443 décrit également un dispositif de déploiement et d'entraînement d'une aile de véhicule aérien. Un tel dispositif n'est cependant adapté qu'au déploiement d'une aile et non au déploiement simultané de plusieurs gouvernes. Il n'est donc pas adaptable aux projectiles, sans diminution de l'espace attribué à la charge utile.

La demande de brevet WO 02/18867 décrit un dispositif de déploiement de gouvernes. Ce document propose notamment un dispositif de déploiement simultané des gouvernes, puis un mécanisme d'orientation individuel pour chaque gouverne, ce qui augmente encore la charge du dispositif.

Le but de la présente invention est de fournir un dispositif de déploiement et d'entraînement pour des gouvernes d'un projectile, dispositif assurant un déploiement simultané des gouvernes, sécurisé, peu encombrant et léger, tout en étant simple à réaliser, pour un moindre coût et ne nécessitant qu'un minimum d'énergie.

L'invention a donc pour objet un dispositif de déploiement et d'entraînement de gouvernes d'un projectile, le déploiement se faisant par des moyens ressorts entre une position d'emport dans laquelle les gouvernes se trouvent repliées à l'intérieur du projectile et maintenues contre l'action des moyens ressort à l'aide d'un moyen de blocage, et une position déployée dans laquelle les gouvernes sont orientables par rapport au projectile, dispositif caractérisé en ce qu'il comporte des moteurs assurant dans un premier temps le déploiement des gouvernes et dans un deuxième temps l'orientation de celles-ci, le moyen de blocage des gouvernes étant un moyen unique assurant l'immobilisation de toutes les gouvernes et permettant la libération simultanée de ces dernières, et le moyen de blocage étant immobilisé par un premier moyen de verrouillage qui est libéré par un pivotement du corps des moteurs autours de paliers.

Selon une caractéristique de l'invention, le premier moyen de verrouillage immobilisant le moyen unique de blocage est constitué par des doigts actionnés chacun par un ressort et coopérant avec une bague solidaire du corps de chaque moteur.

Selon une autre caractéristique de l'invention, la bague porte une encoche à l'intérieur de laquelle pénètre une extrémité du doigt, ce déplacement du doigt libérant alors le moyen de blocage et assurant par ailleurs le blocage en rotation du corps du moteur.

Selon encore une autre caractéristique de l'invention, les gouvernes sont deux à deux solidaires d'un même axe de commande disposé transversalement par rapport au projectile, chaque axe étant entraîné en rotation par un moteur.

Selon une autre caractéristique de l'invention, le moteur entraîne l'axe de commande au moyen d'un levier agissant sur une tringle reliée à l'axe.

Selon une autre caractéristique, chaque gouverne est solidaire de l'axe de commande par l'intermédiaire d'un support et d'un bras articulé par rapport audit support.

Selon une autre caractéristique, le bras est soumis à l'action d'un ressort pour assurer la rotation de la gouverne par rapport au support.

Selon une autre caractéristique, le dispositif comporte un second moyen de verrouillage, verrouillant les gouvernes et le support dans une position déployée.

Selon une autre caractéristique, le second moyen de verrouillage est un pion venant se positionner dans un perçage de la gouverne, de manière à solidariser la gouverne avec le support.

Un tout premier avantage du dispositif selon l'invention réside dans le fait que, à la différence des systèmes actuels, l'invention n'utilise que deux moteurs pour le déploiement et la commande des gouvernes, ce qui permet une réduction des coûts de fabrication, une diminution du besoin en énergie électrique du système et une meilleure compacité.

Un autre avantage réside dans le fait que le déploiement des gouvernes s'effectue simultanément. De cette manière, les risques de déstabilisation du projectile sont considérablement réduits.

Un autre avantage réside dans le fait que les gouvernes ne peuvent être déployées qu'après avoir été débloquées, ce qui réduit les risques de blessure ou d'endommagement lors de la manipulation des projectiles équipés.

D'autres caractéristiques, détails et avantages de l'invention ressortiront plus clairement de la description donnée ci-après à titre indicatif en relation avec des dessins dans lesquels :
- les figures 1a et 1b sont des vues en perspective d'un dispositif selon l'invention, respectivement avec et sans l'embase de support des éléments,
- les figures 2, 3 et 4 sont des vues en coupe illustrant le mode de blocage et de déblocage des gouvernes en position repliée, et
- les figures 5 et 6 sont des vues selon un autre plan de coupe illustrant les modes de déploiement et d'entraînement des gouvernes.

Les figures 1a et 1b sont des vues en perspective d'un dispositif de déploiement et d'entraînement de gouvernes d'un projectile, selon l'invention. Ces vues montrent le dispositif dans sa position verrouillée, après déploiement des gouvernes. Sur la vue 1b, pour une meilleure compréhension de l'invention, seuls les éléments essentiels ont été représentés.

Le dispositif selon l'invention comporte une embase 1, de forme sensiblement de révolution, supportant l'ensemble du dispositif et solidaire du projectile (non représenté) équipé dudit dispositif, deux moteurs 2 (dont un seul est visible sur la figure 1a) portés par des paliers 3 et disposés de façon symétrique par rapport à l'axe Z de l'embase, des gouvernes 8, un moyen unique 7 de blocage des gouvernes, des doigts 9 de verrouillage, et des axes 80 pourvus en leurs deux extrémités de supports 81 de gouverne, en supportant donc chacun deux gouvernes de manière opposée.

Sur les figures, les deux axes 80 sont disposés perpendiculairement l'un par rapport à l'autre, mais on pourrait prévoir une configuration différente sans modifier l'esprit de l'invention. L'utilisation d'axes perpendiculaires pour l'orientation de gouvernes est suffisamment connue de l'Homme du Métier et ne nécessite pas de description particulière. On pourra cependant se référer au brevet US 6 446 906 et à la demande de brevet FR 02 12903 qui décrivent largement de telles réalisations.

Les moteurs 2 comportent un corps 20 et un axe 21 qui sont mobiles en rotation l'un par rapport à l'autre. Une bague 4, comportant une encoche 40 est solidaire du corps 20 du moteur. L'axe 21 du moteur 2 porte à son extrémité un levier 5 agissant sur l'axe 80 au moyen d'une tringle 6.

Les figures 2 à 4 sont des vues en coupe d'un exemple de réalisation du dispositif de déploiement et d'entraînement de gouvernes d'un projectile. La figure 2 représente le dispositif dans sa position de verrouillage des gouvernes en position repliée.

Les gouvernes 8 (non représentées sur cette figure) sont maintenues dans une position d'emport dans laquelle elles sont repliées à l'intérieur du projectile par un moyen unique de blocage 7. Ce moyen de blocage est maintenu en position par des doigts 9 s'insérant dans un perçage 70 du moyen de blocage.

La figure 3 est une vue en coupe partielle correspondant à la zone encadrée par des traits discontinus sur la figure 2; elle illustre une réalisation du mode de verrouillage des gouvernes en position repliées.

L'embase 1 comporte deux lamages 93 dans lesquels les doigts 9 sont mobiles en translation. L'extrémité intérieure des lamages 93 (c'est à dire l'extrémité la plus proche de l'axe de symétrie de l'embase 1) est non-débouchante et comporte un perçage 94, de diamètre inférieur à celui du lamage et débouchant en regard du perçage 70 du moyen de blocage 7. Les doigts 9 sont de forme de révolution, avec une section en T, de manière à présenter trois parties : un téton 92 cylindrique ou tronconique, un piston 91, de forme cylindrique et de diamètre légèrement inférieur au diamètre du lamage 93 et une tige 90, de forme cylindrique et de diamètre légèrement inférieur aux diamètres des perçages 94 et 70. La tige 90 traverse le perçage 94 et vient s'insérer dans le perçage 70 du moyen de blocage 7, maintenant ainsi ce dernier en position. Un ressort 10, disposé entre le piston 91 et le rebord 95 du lamage 93, exerce sur le doigt 9 un effort vers l'extérieur de l'embase, visant à l'éloigner du moyen de blocage 7. Le téton 92 est alors maintenu en appui contre la bague 4.

La figure 4 illustre le déverrouillage des gouvernes en position repliée. Sur cette vue, les bagues 4 ont effectué une rotation jusqu'à ce que leurs encoches 40 se trouve en regard des doigts 9. Sous l'action des ressorts 10, les doigts 9 se sont déplacés dans la direction F de l'effort créé par les ressorts. Les tétons 92 se sont insérés dans les encoches respectives 40 et les tiges 90 sont sortie du perçage 70, déverrouillant ainsi le moyen de blocage 7. Les gouvernes se sont donc déployées en poussant le moyen de blocage 7 dans son logement 1a de l'embase 1.

Les figures 5 et 6 sont des vues en coupe illustrant les modes de déploiement et d'entraînement des gouvernes. La figure 5 représente la vue en coupe du dispositif, lorsque les gouvernes 8 sont totalement en position repliée et la figure 6 représente, à une même échelle, la vue en coupe du dispositif, lorsque les gouvernes 8 sont totalement déployées.

Sur la figure 5, le moyen de blocage 7 maintient les gouvernes 8 en position repliée contre l'action f2 de moyens ressorts 34 et empêche tout déploiement de celles-ci.

Sur la figure 6, le moyen de blocage 7 a été déverrouillé et déplacé sous l'action des gouvernes 8, qui ont pivoté suivant la flèche f2 autour de l'axe 19 pour passer de la position repliée à l'intérieur de l'embase 1 (fig. 5) à une position déployée totalement à l'extérieur de l'embase 1, et donc du projectile. Le moyen de solidarisation d'une gouverne 8 à son axe de commande 80 est constitué d'un bras 82 solidaire de la gouverne et monté rotatif par rapport à l'axe 19. La gouverne 8 pivote ainsi autour de l'axe 19. Un ressort de torsion 34 est prévu autour de cet axe pour exercer sur le bras 82 de la gouverne 8 un couple suivant la flèche f2 Ce couple permet notamment de déplacer le moyen de blocage 7 et de déployer les gouvernes 8 dès le déverrouillage du moyen de blocage. Un pion 13 solidaire du support 81 est poussé par un ressort de rappel (non représenté). Ce pion 13 coopère avec un perçage 12 pratiqué dans le bras 82, pour solidariser en position déployée la gouverne 8 et le support 81, lui-même solidaire de l'axe de gouverne 80 comme indiqué précédemment. Ainsi, lorsqu'elle est libérée, la gouverne pivote autour de l'axe 19, pour venir se placer dans la position représentée sur la figure 6. A la fin de sa rotation, la gouverne est immobilisée par le pion 13 qui vient pénétrer dans le perçage 12.

Le fonctionnement du dispositif est le suivant: après validation du déploiement des gouvernes (par exemple par un système électronique autorisant le déploiement des gouvernes lorsque le projectile a atteint une certaine vitesse, ou après une temporisation), les moteurs 2 sont actionnés en rotation. Les gouvernes 8, bloquées en position repliée dans l'embase 1, empêchent toute rotation de leurs supports 81, immobilisant en conséquence les axes 80, les tringles 6, les leviers 5, et les axes 21 de chaque moteur. C'est donc le corps 20 des moteurs 2 qui pivote sur ses paliers 3, entraînant en rotation les bagues 4, jusqu'à ce que chaque encoche 40 se trouve en regard d'un doigt 9. Les doigts 9 se déplacent alors en translation sous l'action des ressorts 10 et s'insèrent dans les encoches 40 des bagues 4, libérant simultanément le moyen de blocage 7.

Les gouvernes 8, poussent le moyen de blocage 7 et peuvent alors se déployer de la manière expliquée précédemment. Le corps 20 des moteurs 2 est rendu solidaire de l'embase 1 par les doigts 9 dont le téton 92 est inséré dans l'encoche 40 de la bague 4, empêchant ainsi toute rotation du corps 20 du moteur. Lorsqu'un moteur 2 est actionné, c'est donc uniquement son axe 21 qui entre en mouvement. La rotation de l'axe 21 entraîne une translation de la tringle 6 au moyen du levier 5, ce qui entraîne une rotation de l'axe d'entraînement 80 et permet ainsi l'orientation de la paire de gouvernes rendues solidaire de l'axe d'entraînement. Pour un meilleur fonctionnement du dispositif, la tringle 6 sera, par exemple, reliée au levier 5 et à l'axe 80 par des liaison du type rotule.

## Revendications

1. Dispositif de déploiement et d'entraînement de gouvernes (8) d'un projectile, le déploiement se faisant par des moyens ressorts (34) entre une position d'emport dans laquelle les gouvernes se trouvent repliées à l'intérieur du projectile et maintenues contre l'action des moyens ressort à l'aide d'un moyen de blocage (7), et une position déployée dans laquelle les gouvernes sont orientables par rapport au projectile, dispositif ***caractérisé en ce qu***'il comporte des moteurs (2) assurant dans un premier temps le déploiement des gouvernes (8) et dans un deuxième temps l'orientation de celles-ci, le moyen de blocage (7) des gouvernes (8) étant un moyen unique assurant l'immobilisation de toutes les gouvernes et permettant la libération simultanée de ces dernières, et le moyen de blocage (7) étant immobilisé par un premier moyen de verrouillage (9) libéré par un pivotement du corps (20) des moteurs (2).

2. Dispositif de déploiement et d'entraînement de gouvernes (8) d'un projectile selon la revendication 1, **caractérisé en ce que** le premier moyen de verrouillage (9) immobilisant le moyen unique de blocage (7) est constitué par des doigts (9) actionnés chacun par un ressort (10) et coopérant également chacun avec une bague (4) solidaire du corps de chaque moteur (2).

3. Dispositif de déploiement et d'entraînement de gouvernes (8) d'un projectile selon la revendication 2, **caractérisé en ce que** chaque bague (4) porte une encoche à l'intérieur de laquelle pénètre une extrémité (92) d'un des doigts (9), le déplacement de tous doigts libérant alors le moyen de blocage (7) et assurant par ailleurs le blocage en rotation du corps (20) du moteur (2).

4. Dispositif de déploiement et d'entraînement de gouvernes (8) d'un projectile selon une des revendications 1 à 3, **caractérisé en ce que** les gouvernes (8) sont deux à deux solidaires d'un même axe (80) de commande disposé transversalement par rapport au projectile, chaque axe (80)étant entraîné en rotation par un moteur (2).

5. Dispositif de déploiement et d'entraînement de gouvernes (8) d'un projectile selon la revendication 4, **caractérisé en ce que** le moteur (2) entraîne l'axe (80) de commande au moyen d'un levier (5) agissant sur une tringle (6) reliée à l'axe (80).

6. Dispositif de déploiement et d'entraînement de gouvernes (8) d'un projectile selon l'une des revendications 4 ou 5, **caractérisé en ce que** chaque gouverne (8) est solidaire de l'axe de commande (80) par l'intermédiaire d'un support (81) et d'un bras (82) articulé par rapport audit support.

7. Dispositif de déploiement et d'entraînement de gouvernes (8) d'un projectile selon la revendication 6, **caractérisé en ce que** le bras (82) est soumis à l'action d'un ressort (34) pour assurer la rotation de la gouverne (8) par rapport au support (81).

8. Dispositif de déploiement et d'entraînement de gouvernes (8) d'un projectile selon la revendication 7, **caractérisé en ce qu**'il comporte un second moyen de verrouillage (13), verrouillant les gouvernes (8) et le support (81) dans une position déployée.

9. Dispositif de déploiement et d'entraînement de gouvernes (8) d'un projectile selon la revendication 8, **caractérisé en ce que** le second moyen de verrouillage est un pion (13) venant se positionner dans un perçage (84) de la gouverne (8), de manière à solidariser la gouverne (8) avec le support (81).

## Claims

1. A deployment and orientation device for projectile control surfaces (8), the deployment being carried out by means of springs (34) between a loading position in which the control surfaces are folded inside the projectile and held against the action of the spring means using blocking means (7), and a deployed position in which the control surfaces may be oriented with respect to the projectile, device **characterised in that** it incorporates motors (2) ensuring firstly the deployment of the control surfaces (8) and secondly their orientation, the blocking means (7) for the control surfaces (8) being single means ensuring the immobilisation of all the control surface and enabling them to be released simultaneously, the blocking means (7) being immobilised by first locking means (9) released by the pivoting of the bodies (20) of the motors (2).

2. A deployment and orientation device for projectile control surfaces (8) according to Claim 1, **characterised in that** the first locking means (9) immobilising the single blocking means (7) is constituted by fingers (9) each activated by a spring (10) and cooperating with a ring (4) integral with the body of each motor (2).

3. A deployment and orientation device for projectile control surfaces (8) according to Claim 2, **characterised in that** each ring (4) has a notch inside which the end (92) of one of the fingers (9) penetrates, the displacement of all the fingers thus releasing the blocking means (7) and furthermore ensuring the immobilisation in rotation of the body (20) motor (2).

4. A deployment and orientation device for projectile control surfaces (8) according to one of Claims 1 to 3, **characterised in that** the control surfaces (8) are integral, two by two, with a same control shaft (80) placed transversally with respect to the projectile, each shaft (80) being driven in rotation by a motor (2).

5. A deployment and orientation device for projectile control surfaces (8) according to Claim 4, **characterised in that** the motor (2) drives the control shaft (80) by means of a lever (5) acting on a rod (6) connected to the shaft (80).

6. A deployment and orientation device for projectile control surfaces (8) according to one of Claims 4 or 5, **characterised in that** each control surface (8) is integral with the control shaft (80) by means of a support (81) and with an arm (82) articulated with respect to said support.

7. A deployment and orientation device for projectile control surfaces (8) according to Claim 6, **characterised in that** the arm (82) is subject to the action of a spring (34) to ensure the rotation of the control surface (8) with respect to the support (81).

8. A deployment and orientation device for projectile control surfaces (8) according to Claim 7, **characterised in that** the device incorporates second locking means (13) which lock the control surfaces (8) and the support (81) in a deployed position.

9. A deployment and orientation device for projectile control surfaces (8) according to Claim 8, **characterised in that** the second locking means are formed of a pin (13) positioned in a drill hole (84) in the eleven (8) so as to make the control surface (8) integral with the support (81).

## Patentansprüche

1. Vorrichtung zum Entfalten und Mitnehmen von Steuerflächen (8) eines Projektils, wobei das Entfalten durch Federmittel (34) erfolgt zwischen einer Mitnahmeposition, in der sich die Steuerflächen in zusammengefalteter Position im Inneren des Projektils befinden und gegen die Wirkung der Federmittel mit Hilfe eines Blockiermittels (7) festgehalten werden, und einer entfalteten Position, in der die Steuerflächen in Bezug auf das Projektil ausrichtbar sind, wobei die Vorrichtung ***dadurch gekennzeichnet ist, dass*** sie Motoren (2) umfasst, die in einem ersten Schritt das Entfalten der Steuerflächen (8) und in einem zweiten Schritt deren Ausrichten gewährleistet, wobei das Blockiermittel (7) der Steuerflächen (8) ein einziges Mittel ist, das die Festsetzung sämtlicher Steuerflächen und die gleichzeitige Freigabe dieser Letzteren gewährleistet, und wobei das Blockiermittel (7) durch ein erstes Verriegelungsmittel (9) festgesetzt wird, das durch eine Drehung des Körpers (20) der Motoren (2) freigegeben wird.

2. Vorrichtung zum Entfalten und Mitnehmen von Steuerflächen (8) eines Projektils nach Anspruch 1, **dadurch gekennzeichnet, dass** das erste Verriegelungsmittel (9), welches das einzige Blockiermittel (7) festsetzt, von Fingern (9) gebildet wird, die jeweils von einer Feder (10) betätigt werden und mit einem Ring (4) zusammenwirken, der mit dem Körper jedes Motors (2) fest verbunden ist.

3. Vorrichtung zum Entfalten und Mitnehmen von Steuerflächen (8) eines Projektils nach Anspruch 2, **dadurch gekennzeichnet, dass** jeder Ring (4) eine Aussparung trägt, in deren Inneres ein Ende (92) eines der Finger (9) eindringt, wobei die Verlagerung der Finger nun das Blockiermittel (7) freigibt und außerdem die Blockierung in Drehrichtung des Körpers (20) des Motors (2) gewährleistet.

4. Vorrichtung zum Entfalten und Mitnehmen von Steuerflächen (8) eines Projektils nach einem der Ansprüche 1 bis 3, **dadurch gekennzeichnet, dass** die Steuerflächen (8) jeweils zu zweit fest mit einem gleichen Steuerbolzen (80) verbunden sind, der in Bezug auf das Projektil quer angeordnet ist, wobei jeder Bolzen (80) von einem Motor (2) zur Drehung angetrieben wird.

5. Vorrichtung zum Entfalten und Mitnehmen von Steuerflächen (8) eines Projektils nach Anspruch 4, **dadurch gekennzeichnet, dass** der Motor (2) den Steuerbolzen (80) mittels eines Hebels (5) antreibt, der auf eine mit dem Bolzen (80) verbundene Stange (6) wirkt.

6. Vorrichtung zum Entfalten und Mitnehmen von Steuerflächen (8) eines Projektils nach einem der Ansprüche 4 oder 5, **dadurch gekennzeichnet, dass** jede Steuerfläche (8) mit Hilfe eines Trägers (81) und eines in Bezug auf den genannten Träger angelenkten Armes (82) fest mit dem Steuerbolzen (80) verbunden ist.

7. Vorrichtung zum Entfalten und Mitnehmen von Steuerflächen (8) eines Projektils nach Anspruch 6, **dadurch gekennzeichnet, dass** der Arm (82) der Wirkung einer Feder (34) unterworfen wird, um die Drehung der Steuerfläche (8) in Bezug auf den Träger (81) zu gewährleisten.

8. Vorrichtung zum Entfalten und Mitnehmen von Steuerflächen (8) eines Projektils nach Anspruch 7, **dadurch gekennzeichnet, dass** sie ein zweites Verriegelungsmittel (13) umfasst, das die Steuerflächen (8) und den Träger (81) in einer entfalteten Position verriegelt.

9. Vorrichtung zum Entfalten und Mitnehmen von Steuerflächen (8) eines Projektils nach Anspruch 8, **dadurch gekennzeichnet, dass** das zweite Verriegelungsmittel ein Klotz (13) ist, der sich in einer Bohrung (84) der Steuerfläche (8) so anordnet, dass die Steuerfläche (8) mit dem Träger (81) zusammengeschlossen wird.
